# FASCICULE DE BREVET EUROPEEN

(11) **EP 3 172 626 B1**
(45) Date de publication et mention de la délivrance du brevet: **14.06.2023**
(21) Numéro de dépôt: 15744502.4
(22) Date de dépôt: 10.07.2015
(51) Int. Cl.: G04B 17/04, G04B 31/00

(54) **PIVOT À LAME**
DREHZAPFEN MIT EINEM BLATT
PIVOT WITH BLADE

(30) Priorité: 21.07.2014 CH 103142014
(43) Date de publication de la demande: 31.05.2017
(73) Titulaire: Besse, François, 1260 Nyon 2 (CH)
(72) Inventeur: RENAUD, Dominique, CH-1110 Morges (CH)
(74) Mandataire: Bovard SA Neuchâtel
(86) Numéro de dépôt international: PCT/EP2015/065884
(87) Numéro de publication internationale: WO 2016/012281

(56) Documents cités:
- DE-C- 9 765
- DE-C- 276 247
- FR-A- 751 784
- GB-A- 2 204 159
- GB-A- 2 307 315

## Description

### Domaine technique

La présente invention se rapporte au domaine de l'horlogerie. Elle concerne, plus particulièrement, un pivot de type pivot à lame.

### Etat de la technique

Il est connu de réaliser des pivots de type suspension à lame pour des horloges à pendule. Le pendule est solidaire d'un prisme dont une arrête est placée dans une rainure ménagée dans un support fixé au bâti.

Ces pivots présentent une faible résistance au pivotement et contribuent, par exemple, à améliorer le facteur qualité de ce type de résonateur.

Des pivots de ce type sont divulgués, par exemple, dans les documents FR751784A, GB2307315A, GB2204159A, DE9765C et DE276247C.

Cependant, ces pivots ne sont pas utilisables dans une pièce d'horlogerie portable telle une montre car le prisme est simplement posé dans la rainure et ne resterait pas en place si l'axe du pivot n'était plus horizontal.

La présente invention a pour but de proposer un pivot à lame pour un garde-temps qui puisse être utilisé quelle que soit l'orientation de l'axe du pivot.

### Divulguation de l'invention

De façon plus précise, l'invention concerne un pivot de garde-temps tel que défini dans la revendication indépendante 1 annexée. Des réalisations préférées sont définies dans les revendications dépendantes 2 à 12, y compris des réalisations sous la forme d'un résonateur et d'un oscillateur.

### Brève description des dessins

D'autres détails de l'invention apparaîtront plus clairement à la lecture de la description qui suit, faite en référence aux dessins annexés dans lesquels :
- la figure 1 représente une vue en perspective d'un pivot selon un mode de réalisation de l'invention,
- les figures 2a et 2b représentent une vue de dessus et une vue de côté en coupe d'un pivot selon l'invention,
- la figure 3 représente une vue de détail d'un pivot selon un mode de réalisation de l'invention,
- les figures 4 à 8 représentent des pivots et des résonateurs selon l'invention.

Les plans des figures 2a et 3 à 6 sont perpendiculaires à l'axe du pivot.

### Mode de réalisation de l'invention

Selon un premier mode de réalisation d'un pivot à lame de garde-temps selon l'invention représenté aux figures 1, 2a et 2b, une première pièce 1 est montée de façon pivotante sur une deuxième pièce 2. La première pièce 1 comporte trois lames 3 comportant un fil qui correspond à la partie tranchante de la lame 3. A chaque lame 3 est associé un plan de lame 10 situé dans le plan médian de la lame 3 et passant par le fil de la lame et dont le profil apparait sur la figure 3. Les trois lames 3 sont disposées dans un même plan, les fils des lames étant alignés, les deux lames 3 extérieures étant orientées dans une même direction et la lame 3 centrale dans la direction opposée.

La deuxième pièce 2 comporte trois zones d'appui constituées par des rainures 4 en forme de dièdre, montées sur trois bras que comporte la pièce 2. Les fils des lames viennent en appui dans le fond des rainures 4 qui sont alignés et définissent l'axe du pivot entre les première 1 et deuxième 2 pièces. La disposition en opposition des lames 3 et des rainures 4 solidarise en translation la première pièce 1 avec la deuxième pièce 2 selon les directions contenues dans le plan orthogonal à l'axe du pivot et en particulier dans la direction contenue dans le plan de lame 10 des lames 3. Les première 1 et deuxième 2 pièces sont également solidaires en rotation selon toutes les directions perpendiculaire à l'axe du pivot.

Des pointes de limitation 6 solidaires de l'une des première 1 et deuxième 2 pièces et venant en appui sur l'autre des première 1 et deuxième 2 pièce au niveau de l'axe de pivot, permettent de limiter le déplacement en translation selon l'axe du pivot entre les première 1 et deuxième 2 pièces. Le contact des pointes 6 avec l'autre pièce se faisant au niveau de l'axe de pivot, il offre une résistance minimum au pivotement des première 1 et deuxième 2 pièces.

Des dispositifs antichocs comportant des lames déformables 9 permettent de limiter les contraintes applicables sur les pointes 6 afin de les protéger en cas de choc. Selon le mode de réalisation présenté sur la figure 2b, les pointes de limitation 6 sont intégrées aux lames 3 extérieures et situées à leur extrémité externe et sont susceptibles de venir en appui contre deux pierres portées par les lames déformables 9.

La première pièce 1 peut ainsi pivoter, selon une amplitude angulaire limitée, par rapport à la deuxième pièce 2 autour de l'axe de pivot et ce, quelle que soit l'orientation de l'axe de pivot par rapport à l'horizontale.

La première pièce peut ainsi être un balancier, auquel on peut accoupler un organe de rappel élastique au niveau du centre de pivotement de la première pièce 1. On a représenté sur les figures 2a et 2b un spiral, mais un autre type d'organe élastique peut être envisagé.

Ainsi, par exemple, la figure 8 représente un balancier pivoté par un pivot à lame selon l'invention, dans lequel l'organe de rappel élastique est un ressort-fil 20, avantageusement ondulé, dont une extrémité est destinée à être fixée sur un élément fixe, solidaire de la pièce 2, comme un pont de balancier par exemple, et dont la deuxième extrémité est fixée de manière décalée par rapport à l'axe du pivot, sur la première pièce 1. Préférablement, la deuxième extrémité est fixée à la périphérie de la pièce 1, préférablement sur la jante du balancier. Pour sa fixation, le ressort-fil comprend un talon 22 à chacune de ses extrémités, permettant une solidarisation par un moyen quelconque, comme des vis par exemple.

Le ressort-fil passe par l'axe du pivot de la pièce 1, ce qui, dans le cas où la pièce 1 est cylindrique ou circulaire, implique que le fil est substantiellement positionné sur un diamètre de la pièce 1. De manière avantageuse, on a remarqué qu'un tel agencement de l'organe ressort permet une rotation de la pièce 1 parfaitement positionnée sur l'axe du pivot, bien qu'il n'y ait pas de liaison de l'organe élastique avec la pièce 1, sur cet axe.

Les rainures 4 telles qu'elles sont représentées sur les figures, sont des dièdres. Elles pourraient également présenter d'autres formes, de surface cylindrique s'étendant dans la direction de l'axe du pivot et permettant de positionner la lame venant en appui dans la rainure selon des directions perpendiculaires à l'axe du pivot. La forme de la zone de contact dépend de la valeur relative des rayons du fil de la lame et du fond de la rainure. Si le rayon du fond de la rainure est supérieur à celui du fil, le contact se fait sur une seule ligne et la lame 3 est uniquement positionnée selon la direction perpendiculaire à l'axe du pivot contenue dans le plan de lame 10. Si le rayon du fond de la rainure 4 est inférieur à celui du fil, le contact se fait selon deux lignes parallèles et la lame 3 est également positionnée transversalement selon une direction perpendiculaire à l'axe du pivot et au plan de lame 10. Si les rayons du fond de la rainure 4 et du fil de la lame sont égaux, comme dans le cas représenté à la figure 3, la lame 3 est, comme dans le cas précédent, positionnée selon les directions orthogonales à l'axe du pivot. Lors du pivotement, la lame 3 glisse dans le fond de la rainure 4. Elle peut éventuellement rouler dans le cas où le contact intervient sur une seule ligne. En cas de roulement, le mouvement relatif des première 1 et deuxième 2 pièces est assimilé à une rotation du fait du très faible rayon du fil de la lame.

Selon un mode de réalisation particulier présenté à la figure 3, les fils des lames et les fonds des rainures en forme de dièdre ont des formes cylindriques de révolution sensiblement de même rayon et sont disposés de manière à ce que les axes de révolution des fils des lames sont confondus. Les rayons du fond des rainures pourraient également être inférieurs aux rayons du fil des lames. L'axe de révolution commun aux fils des lames est l'axe du pivot. Lors du pivotement de la première pièce 1 en référence à la deuxième pièce 2, les fils des lames 3 glissent dans le fond des rainures 4 de la même façon qu'un axe cylindrique traditionnel glisse dans son palier. Cependant, dans le cas de la présente invention, le rayon du fil des lames peut être fortement réduit comparativement au rayon d'un axe de palier traditionnel, si bien que le couple résistant dû aux frottements des lames 3 dans les rainures 4 est également fortement réduit. Dans d'autres variantes du mode de réalisation de la figure 1, les axes de révolution des fils des lames en opposition peuvent ne pas être exactement confondus ou bien se décalent légèrement lors du pivotement, car au moins une lame 3 roule sur sa zone d'appui. Dans ces configurations, le pivotement reste possible avec un contact permanent des lames 3 sur les zones d'appui grâce à une légère déformation élastique d'au moins une lame 3 ou d'un bras portant les lames 3 ou les zones d'appui.

Selon un autre mode de réalisation non représenté, les lames 3 peuvent être réparties dans plusieurs plans distincts, en particulier les lames 3 peuvent être disposées régulièrement selon trois plans formant entre eux des angles de 120°. Dans ce cas, les zones d'appui peuvent être des plans perpendiculaires aux plans de lame 10 dans leur position d'équilibre.

Selon un autre mode de réalisation, la lame 3 centrale en opposition aux deux lames 3 extérieures peut être réduite à une pointe ou inversement les deux lames 3 extérieures peuvent être réduites à des pointes.

Selon l'invention telle que revendiquée, les première 1 et deuxièmes 2 pièces sont solidarisées en translation selon la direction orthogonale à l'axe du pivot contenue dans le plan de la lame à l'aide d'une force de organe de rappel exerçant une force de rappel, dans cette direction et maintenant la lame 3 contre la zone d'appui. La force de rappel passe par l'axe du pivot afin de ne pas perturber le pivotement.

La force de rappel peut être obtenue par la déformation d'un élément élastique dont une extrémité est, par exemple, fixée au niveau de l'axe du pivot. Dans une variante non revendiquée, elle pourrait également être obtenue par un aimant exerçant une force d'attraction ou de répulsion magnétique selon la direction perpendiculaire à l'axe du pivot contenu dans le plan de la lame. Pour cela un aimant pourra être monté solidaire de l'une des première 1 ou deuxième 2 pièces en vis-à-vis d'un élément ferromagnétique en forme d'arc de cercle centré sur l'axe du pivot et solidaire de l'autre pièce, de manière à ce que l'entrefer reste constant.

Dans le cas où la zone d'appui est une rainure 4 dont le fond a un rayon inférieur ou égal à celui du fil de la lame, la force de rappel maintient la lame 3 dans la rainure 4 et il n'est plus nécessaire de prévoir plusieurs lames 3 en opposition comme dans les modes de réalisation de la figure 1, pour solidariser en translation la première 1 et la deuxième 2 pièce selon les directions perpendiculaires à l'axe du pivot. Il est possible de réaliser un pivot ne comportant qu'une seule lame 3 et qu'une seule rainure 4 comme dans les exemples représentés aux figures 5 à 7 dans lesquels, les efforts de rappel passent par l'axe du pivot uniquement dans la position d'équilibre représentée pour une raison qui apparaitra par la suite.

Dans un autre mode de réalisation représenté à la figure 4, deux lames 3 en vis-à-vis et portées par la première pièce 1, viennent en appui dans deux rainures 4 solidaires de la deuxième pièce 2, en définissant deux axes de pivot distincts et parallèles. Les lames sont montées sur des bras 5 déformables élastiquement que comporte la première pièce 1 et qui tendent à rapprocher les lames 3 l'une de l'autre en exerçant des forces de rappel opposées, perpendiculaires aux axes des pivots et contenues dans le plan des lames. Ces forces de rappel maintiennent les lames 3 en appui dans le fond des rainures 4. Par ailleurs, les bras 5 se déforment élastiquement lors du déplacement relatif des première 1 et deuxième 2 pièces autour des deux axes de rotations en tendant à ramener les deux pièces dans leur position d'équilibre représentée à la figure 4. Ce dispositif forme un résonateur dans lequel la première pièce 1 est un balancier et les bras 5 emmagasinent de l'énergie sous forme élastique et la restituent sous forme cinétique lors des oscillations.

Les figures 5, 6 et 7 présentent d'autres configurations d'un pivot et/ou d'un résonateur selon l'invention. Les première 1 et deuxième 2 pièces comportent une lame et une rainure définissant une liaison pivot et sont reliées par un ou plusieurs organes de rappel 7 élastiques. Lesdits organes de rappel 7 élastiques ont la double fonction de maintenir la lame 3 en appui dans le fond de la rainure 4, comme cela a été expliqué précédemment, et de stocker et restituer de l'énergie respectivement sous forme élastique et cinétique. Pour cette raison, la force de rappel ne passe pas par l'axe du pivot quand les première 1 et deuxième 2 pièces ne sont pas dans la position d'équilibre représentée et exerce un couple de rappel tendant à les ramener dans leur position d'équilibre. Dans d'autres modes de réalisation non représentés, l'organe de rappel pourra être constitué par un ou plusieurs aimants travaillant en attraction ou en répulsion.

La faible résistance au pivotement d'un pivot à lame selon l'invention permet d'obtenir un facteur qualité élevé pour un résonateur comportant un tel pivot. On pourra ainsi utiliser un balancier relativement plus lourd que les balanciers de l'état de la technique, sans effet négatif insurmontable au niveau des frottements aux pivots. Par exemple, on pourra réaliser un balancier dont la serge est réalisée à base de ou avec un alliage comportant un matériau dense, afin d'augmenter les qualités chronométriques du résonateur, sans augmenter sa dimension. Ainsi, le balancier, ou au moins sa serge ou une partie de sa serge, pourra être réalisé à partir des matériaux suivants ou de leurs alliages : l'or, le platine, **l'osmium** ou tout autre matériau de très forte densité (supérieure à 15, de préférence supérieure à 19).

Selon un troisième aspect de l'invention, il est possible de réaliser un oscillateur incorporant un résonateur selon l'invention dont l'alimentation peut se faire, par exemple, avec un mécanisme d'impulsion de type "à coup perdu" dans lequel la période d'impulsion est un multiple de la période d'oscillation et qui perturbe ainsi au minimum l'isochronisme.

Le balancier est formé par la deuxième pièce 2 dans le mode de la figure 5 et par la première pièce 1 dans ceux des figures 6 et 7. Particulièrement avec un tel échappement à coup perdu, un balancier tel que mentionné ci-dessus, comportant une serge réalisée à base d'un des matériaux ci-dessus de densité supérieure à 15, de préférence supérieure à 19, est très avantageux à utiliser. Il peut toutefois trouver à être utilisé avec un échappement quelconque, notamment de type à ancre suisse.

Dans l'ensemble des modes de réalisation présentés, il est possible de permuter chaque lame 3 avec la zone d'appui correspondante. Ainsi les lames peuvent se trouver indifféremment sur la première 1 ou sur la deuxième 2 pièce ou bien encore réparties entre les deux.

Indifféremment, l'une des première 1 ou deuxième 2 pièces pourra être solidaire d'un élément du bâti du garde-temps.

L'ensemble des composants décrits, à savoir notamment, les premières et deuxièmes pièces, les lames, les rainures, les bras et les organes élastiques peuvent être réalisées en plusieurs éléments ou de façon monolithique.

## Revendications

1. Pivot de garde-temps comprenant une première pièce (1) et une deuxième pièce (2) reliées de façon pivotante autour d'un axe de pivot, le pivot comportant une lame (3) munie d'un fil, solidaire de l'une des première (1) ou deuxième (2) pièces et dont le plan médian passant par le fil définit un plan de lame (10), et une zone d'appui solidaire de l'autre des première (1) et deuxième (2) pièces et contre laquelle le fil de la lame est en appui, les points de contact de la lame (3) et de la zone d'appui étant sensiblement situés sur l'axe du pivot, la zone d'appui Z étant une rainure (4) s'étendant selon une direction parallèle à l'axe du pivot **caractérisé en ce que** le pivot comporte un organe de rappel élastique agencé pour exercer une force tendant à maintenir le fil de la lame en appui contre le fond de la rainure (4) dans une direction orthogonale à l'axe du pivot contenue dans le plan de lame (10).

2. Pivot selon la revendication précédente, **caractérisé en ce que** les première (1) et deuxième (2) pièces sont solidaires en translation selon toutes les directions orthogonales à l'axe du pivot.

3. Pivot selon l'une des revendications précédentes, **caractérisé en ce qu'**il comporte en outre des moyens de limitation du déplacement relatif des première (1) et deuxième (2) pièces en translation selon l'axe de pivot.

4. Pivot selon la revendication précédente, **caractérisé en ce que** les moyens de limitation comportent une pointe (6) intégrée à une lame (3).

5. Pivot selon la revendication 1, **caractérisé en ce qu'**il comporte une pluralité de lames (3) solidaires de l'une des première (1) et deuxième (2) pièces et une pluralité de zones d'appui solidaires de l'autre des première (1) et deuxième (2) pièces et sur lesquelles les lames viennent en appui, les points de contact des lames (3) et des zones d'appui étant sensiblement situés sur l'axe du pivot.

6. Pivot selon l'une des revendications précédentes, **caractérisé en ce qu'**il comporte trois lames (3) situées dans un même plan.

7. Pivot selon l'une des revendications 2 à 6, **caractérisé en ce que** les fils des lames sont cylindriques de révolution et **en ce que** les axes des surfaces cylindriques des fils des lames sont confondus et forment l'axe du pivot.

8. Pivot selon l'une des revendications précédentes, **caractérisé en ce qu'**une zone d'appui ou une lame (3) est portée par un bras (5) déformable élastiquement que comporte la première (1) ou la deuxième (2) pièce.

9. Résonateur de garde-temps comportant un balancier muni d'un pivot et un organe de rappel (7) de stockage et de restitution d'énergie tendant à ramener le balancier dans sa position d'équilibre, **caractérisé en ce que** le pivot du balancier est un pivot selon l'une des revendications 1 à 8.

10. Résonateur selon la revendication précédente, **caractérisé en ce que** l'organe de rappel (7) exerce une force de rappel tendant à maintenir la lame en appui contre la rainure.

11. Résonateur selon la revendication 9, **caractérisé en ce que** l'organe de rappel (7) est un ressort-fil (20), dont une extrémité est solidaire de la deuxième pièce (2), et dont la deuxième extrémité est fixée de manière décalée par rapport à l'axe du pivot sur la première pièce (1).

12. Oscillateur de garde-temps comportant un résonateur selon l'une des revendications 9 et 10 et un mécanisme d'impulsion à coup perdu.

## Patentansprüche

1. Zapfen eines Präzisionszeitmessers, umfassend einen ersten Teil (1) und einen zweiten Teil (2), die drehbar um eine Drehachse verbunden sind, wobei der Zapfen eine mit einem Draht versehene Klinge (3) umfasst, die entweder mit dem ersten (1) oder dem zweiten (2) Teil fest verbunden ist und deren durch den Draht verlaufende Mittelebene eine Klingenebene (10) definiert, und eine Auflagezone, die mit dem jeweils anderen ersten (1) oder zweiten (2) Teil fest verbunden ist und an welcher der Draht der Klinge aufliegt, wobei die Berührungspunkte der Klinge (3) und der Auflagezone sich im Wesentlichen auf der Achse des Zapfens befinden, wobei die Auflagezone eine Nut (4) ist, die sich in paralleler Richtung zur Achse des Zapfens erstreckt, **dadurch gekennzeichnet, dass** der Zapfen ein elastisches Rückstellelement umfasst, das so angeordnet ist, um eine Kraft auszuüben, mit der der Draht der Klinge aufliegend am Grund der Nut (4) in orthogonaler Richtung zur Achse des Zapfens gehalten wird, die in der Klingenebene (10) enthalten ist.

2. Zapfen nach dem vorstehenden Anspruch, **dadurch gekennzeichnet, dass** der erste (1) und der zweite (2) Teil in alle orthogonalen Richtungen zur Achse des Zapfens translatorisch fest verbunden sind.

3. Zapfen nach einem der vorstehenden Ansprüche, **dadurch gekennzeichnet, dass** er ausserdem Mittel zur Begrenzung der relativen Verschiebung des ersten (1) und zweiten (2) Teils translatorisch entlang der Achse des Zapfens umfasst.

4. Zapfen nach dem vorstehenden Anspruch, **dadurch gekennzeichnet, dass** die Mittel zur Begrenzung eine in eine Klinge (3) integrierte Spitze (6) umfassen.

5. Zapfen nach Anspruch 1, **dadurch gekennzeichnet, dass** er eine Vielzahl von Klingen (3) umfasst, die entweder mit dem ersten (1) oder dem zweiten (2) Teil fest verbunden sind, und eine Vielzahl von Auflagezonen, die mit dem jeweils anderen ersten (1) oder zweiten (2) Teil fest verbunden sind und auf denen die Klingen zur Auflage kommen, wobei die Berührungspunkte der Klingen (3) und die Auflagezonen sich im Wesentlichen auf der Achse des Zapfens befinden.

6. Zapfen nach einem der vorstehenden Ansprüche, **dadurch gekennzeichnet, dass** er drei Klingen (3) umfasst, die in einer gleichen Ebene liegen.

7. Zapfen nach einem der Ansprüche 2 bis 6, **dadurch gekennzeichnet, dass** die Drähte der Klingen rotationszylindrisch sind und dadurch, dass die Achsen der zylindrischen Oberflächen der Drähte der Klingen zusammenfallen und die Achse des Zapfens bilden.

8. Zapfen nach einem der vorstehenden Ansprüche, **dadurch gekennzeichnet, dass** eine Auflagezone oder eine Klinge (3) von einem elastisch verformbaren Arm (5) getragen wird, der den ersten (1) oder den zweiten (2) Teil umfasst.

9. Resonator eines Präzisionszeitmessers, der eine Unruh umfasst, die mit einem Zapfen und einem Rückstellelement (7) zum Speichern und zur Rückgabe von Energie versehen ist, um die Unruh in ihre Gleichgewichtsstellung zurückzuführen, **dadurch gekennzeichnet, dass** der Zapfen der Unruh ein Zapfen nach einem der Ansprüche 1 bis 8 ist.

10. Resonator nach dem vorstehenden Anspruch, **dadurch gekennzeichnet, dass** das Rückstellelement (7) eine Rückstellkraft ausübt, um die Klinge aufliegend an der Nut zu halten.

11. Resonator nach Anspruch 9, **dadurch gekennzeichnet, dass** das Rückstellelement (7) eine Drahtfeder (20) ist, deren eines Ende mit dem zweiten Teil (2) fest verbunden ist, und deren zweites Ende in Bezug auf die Achse des Zapfens auf dem ersten Teil (1) versetzt befestigt ist.

12. Oszillator eines Präzisionszeitmessers, der einen Resonator nach einem der Ansprüche 9 und 10 und einen Impulsmechanismus mit verlorenem Schlag umfasst.

## Claims

1. Timekeeper pivot comprising a first part (1) and a second part (2) pivotally connected around a pivot axis, the pivot including a blade (3) provided with a thin edge, secured to one of the first (1) or second (2) parts and the median plane of which passing through the thin edge defines a blade plane (10), and a supporting area secured to the other of the first (1) and second (2) parts and against which bears the thin edge of the blade, the contact points of the blade (3) and of the supporting area being substantially located on the axis of the pivot, the supporting area being a groove (4) extending along a direction parallel to the axis of the pivot, **characterized in that** the pivot includes an elastic return member laid out so as to exert a return force tending to maintain the blade (3) bearing against the bottom of the groove (4) along a direction orthogonal to the axis of the pivot and contained in the blade plane (10).

2. Pivot according to the preceding claim, **characterized in that** the first (1) and second (2) parts are secured in translation along all the directions orthogonal to the axis of the pivot.

3. Pivot according to one of the preceding claims, **characterized in that** it further includes means for limiting the relative displacement of the first (1) and second (2) parts in translation along the pivot axis.

4. Pivot according to the preceding claim, **characterized in that** the limitation means include a spike (6) integrated to a blade (3).

5. Pivot according to claim 1, **characterized in that** it includes a plurality of blades (3) secured to one of the first (1) and second (2) parts and a plurality of supporting areas secured to the other one of the first (1) and second (2) parts and upon which the blades will bear, the contact points of the blades (3) and of the supporting areas being substantially located on the axis of the pivot.

6. Pivot according to one of the preceding claims, **characterized in that** it includes three blades (3) located in a same plane.

7. Pivot according to one of claims 2 to 6, **characterized in that** the thin edges of the blades are axisymmetrical cylinders and **in that** the axes of the cylindrical surfaces of the thin edges of the blades coincide and form the axis of the pivot.

8. Pivot according to one of the preceding claims, **characterized in that** a supporting area or a blade (3) is borne by an elastically deformable arm (5) which the first (1) and the second (2) parts includes.

9. Timekeeper resonator including a pendulum provided with a pivot and a return member (7) for storing and giving back energy tending to bring back the pendulum in its equilibrium position, **characterized in that** the pivot of the pendulum is a pivot according to one of claims 1 to 8.

10. Resonator according to the preceding claim, **characterized in that** the return member (7) exerts a return force tending to maintain the blade bearing against the groove.

11. Resonator according to claim 9, **characterized in that** the return member (7) is a wire-spring (20), one end of which is secured to the second part (2) and the second end of which is attached in a shifted way relatively to the axis of the pivot on the first part (1).

12. Timekeeper oscillator including a resonator according to one of claims 9 and 10 and a lost stroke pulse mechanism.
